# EUROPÄISCHE PATENTSCHRIFT

(11) **EP 0 513 083 B1**
(45) Veröffentlichungstag und Bekanntmachung des Hinweises auf die Patenterteilung: **05.01.1994**
(21) Anmeldenummer: 91903062.7
(22) Anmeldetag: 30.01.1991
(51) Int. Cl.: E21D 11/10

(54) **SELBSTSCHREITENDE STÜTZ- UND GLEITSCHALUNG ZUM EINBRINGEN EINER ORTBETONAUSKLEIDUNG**
AUTOMATICALLY ADVANCING SUPPORTING AND SLIDING FORM FOR INTRODUCING AN IN-SITU CONCRETE LINING
COFFRAGE-SUPPORT ET GLISSANT AUTOMOTEUR POUR LA MISE EN OEUVRE D'UN REVETEMENT EN BETON COULE SUR PLACE

(30) Priorität: 30.01.1990 DE 4002669
(43) Veröffentlichungstag der Anmeldung: 19.11.1992
(73) Patentinhaber: Walbröhl, Heinz-Theo, Dipl.-Ing., D-53111 Bonn (DE)
(72) Erfinder: Walbröhl, Heinz-Theo, Dipl.-Ing., D-53111 Bonn (DE)
(74) Vertreter: Müller-Boré & Partner Patentanwälte
(86) Internationale Anmeldenummer: EP9100171
(87) Internationale Veröffentlichungsnummer: WO9111590

(56) Entgegenhaltungen:
- EP-A- 0 301 188
- DE-A- 3 043 312
- DE-B- 2 564 565

## Beschreibung

Die Erfindung betrifft eine selbstschreitende Stütz- und Gleitschalung zum Einbringen einer Ortbetonauskleidung gemäß dem Oberbegriff des Anspruchs 1. Eine solche Stütz- und Gleitschalung ist üblicherweise wahlweise in kontinuierlichem, diskontinuierlichem oder absatzweisem Betonierbetrieb einsetzbar.

Aus der EP-A-0 301 118 ist eine Schalung für eine Tunnelauskleidung mit Ortbeton bekannt, dessen Schalungskörper in mehrere in Umfangrichtung nebeneinander liegende einzelne Schalungselemente unterteilt ist. Die Schalungselemente sind jeweils von, als Unterkonstruktion dienenden Hubtischen abgestützt, wobei die Schalungselemente insgesamt eine äußere Schalungshaut bilden. Ferner ist eine Stirnschalung vorgesehen, die die Vorderseite des ringförmigen Raumes zwischen der Ausbruchswandung des Bauwerkes und den Schalungselementen abschließt. Der gesamte Schalungskörper wird von einer Stützkonstruktion aus mehreren hintereinander angeordneten Stützrahmen gehalten, wobei die durch die Schalungselemente auf den eingebrachten Beton auszuübenden Abstützkräfte durch die hydraulisch betätigbaren Hubtische auf die wirksame Schalungsaußenfläche bringbar sind. Bei dieser bekannten Schalung ist es insbesondere von Nachteil, daß jedes einzelne Schalungselement über eine eigene Vorschubzylinderkolbenanordnung in Tunnellängsrichtung vorbewegt werden muß. Folglich ist die bekannte Schalung in ihrem Aufbau kompliziert sowie durch die entsprechende Anzahl von Vorschubzylinderkolbenanordnungen anfällig und teuer in der Anschaffung.

Bei einer weiteren, aus der DE-A-3 043 312 bekannten selbstschreitenden Stütz- und Gleitschalung erfolgt der Vortrieb mit Hilfe des Druckes des Betons, der in den hinter der Stirnschalung befindlichen Teil des Ringraumes eingepreßt wird. Prinzipiell ist die bekannte gattungsgemäße Gleitschalung für einen kontinuierlichen, diskontinuierlichen oder absatzweisen Betonierbetrieb geeignet. Jedoch reichen selbst beim kontinuierlichen Betonierbetrieb oft, insbesondere bei relativ dünnen Betonwandstärken, die Druckkräfte des im Bereich der Stirnschalung eingepumpten Betons nicht aus, um die gesamte Schalung vorwärtsbewegen zu können. Beim diskontinuierlichen oder absatzweisen Betonierbetrieb, bei dem die Vorwärtsbewegung der Schalung durch Betonierpausen unterbrochen ist, müssen Zug- oder Druckkräfte zur Verfügung gestellt werden, die sich extern, d.h. außerhalb der Schalung selber, abstützen können.

Für den absatzweisen Betonierbetrieb, bei dem das Schalen und Betonieren zeitlich nacheinander erfolgt, sind Schalungen bekannt, die aus einklappbaren bzw. absenkbaren Elementen bestehen, die auf einem in Tunnellängsachse verfahrbaren Traggerüst aufliegen. Diese Schalungen haben den Nachteil, daß die hiermit verbundenen Schal- und Einrichtarbeiten sehr zeit- und lohnaufwendig sind.

Ein weiterer Nachteil besteht darin, daß die Schalung erst dann vom Beton entfernt werden kann, wenn letzterer insgesamt seine geforderte Tragfahigkeit erreicht hat, was zu wirtschaftlich relevanten Wartezeiten führt.

Die Besonderheiten des Stollen- oder Tunnelbaus oder auch eines Kaminbaus erfordern eine Betonschalung, die einerseits kontinuierlich oder diskontinuierlich vorwärtsgleiten kann und die andererseits bei besonderen Erfordernissen ohne Aufwand auf einen absatzweisen Betonierbetrieb umgestellt werden kann, z.B. wenn besondere Bewehrungen in besonders druckbelasteten Streckenabschnitten einzubringen oder Aussparungen für Nischen, Querschläge usw. hergestellt werden sollen.

Aufgabe der Erfindung ist es, eine selbstschreitende Stütz- und Gleitschalung der im Oberbegriff des Anspruchs 1 angegebenen Gattung vorzuschlagen, die in Verbindung mit einer freien Wahl zwischen einem kontinuierlichen, diskontinuierlichen oder absatzweisen Betonierbetrieb das Vortreiben der Schalung in allen drei Betriebsarten unter den üblichen vorkommenden Betriebsbedingungen ermöglicht, ohne daß hierfür zu irgendeiner Zeit eine externe Abstützung der Zug- oder Druckkräfte erforderlich ist, d.h. eine Schalung zu schaffen, die bei allen drei Betriebsarten aus sich selber heraus selbstschreitend ist.

Die erfindungsgemäße Lösung dieser Aufgabe ergibt sich aus den kennzeichnenden Merkmalen des Anspruchs 1 in Verbindung mit dessen Gattungsmerkmalen.

Vorteilhafte Weiterbildungen der Erfindung ergeben sich aus den Unteransprüchen.

Die Erfindung wird im folgenden anhand der Zeichnung beispielsweise beschrieben; in dieser zeigt:
- Fig. 1: eine schematische Querschnittsansicht eines Tunnels mit kreisförmigem Querschnitt, bei welchem das gesamte Profil in einem Arbeitsgang betoniert wird;
- Fig. 2: eine Querschnittsansicht eines Tunnels mit torbogenförmigem Querschnitt und einer Bodensohle, bei dem die Bodensohle vorbetoniert worden ist und die Seitenwände und Firste mit einer erfindungsgemäßen Schalung betoniert werden;
- Fig. 3: einen schematischen Längsschnitt der Gleitschalung nach Fig. 2 mit einem Ausführungsbeispiel für eine Stirnschalung;
- Fig. 4a, b + c: verschiedene Bewegungsschritte einer erfindungsgemäßen Gleitschalung;
- Fig. 5: eine schematische Darstellung eines Schalungssegmentes;
- Fig. 6: eine Ausführungsvariante, bei der die Gleitschalung zweiteilig in Form einer vorausschreitenden Ausbauschalung und einer gleichartigen nachfolgenden Stützschalung ausgebildet ist;
- Fig. 7: eine Querschnittsansicht eines Schalungssegmentes der Stützschalung in Fig. 6. und
- Fig. 8: eine schematische Querschnittsansicht einer anderen Ausführungsform der hydraulischen Abstützung der Schalungselemente.

Bei der in Fig. 1 ebenso wie bei der in Fig. 2 im Querschnitt dargestellten Ausführungsform einer selbstschreitenden Stütz- und Gleitschalung ist ein Schalungskörper 10 vorgesehen, der in mehrere in Umfangsrichtung achsparallel nebeneinander liegende Schalungssegmentgruppen 12, 22 und 32 unterteilt ist. Bei den dargestellten Ausführungsformen umfaßt jede Schalungssegmentgruppe 12, 22, 32 vier einzelne, achsparallele Schalungssegmente 14. Jedes Schalungssegment 14 umfaßt ein am Beton anliegendes Schalungselement in Form eines Schalungsbleches 16, welches über hydraulisch beaufschlagbare Übertragungsglieder, die in der in Fig. 5 dargestellten Ausführungsform blähbare Schläuche 50 sind, mit einer tragenden Unterkonstruktion in Form eines Längsträgers 18 verbunden ist. Die Längsträger 18 ihrerseits sind auf Stützrahmen aufgelagert, von denen in den Fig. 1 und 2 der in Schreitrichtung vorderste Stützrahmen 40 gezeigt ist, wahrend in den Fig. 3, 4 und 6 weitere Stützrahmen 42 und 44 dargestellt sind.

Samtliche Schalungsbleche 16 aller Schalungssegmentgruppen bilden zusammen eine äußere Schalungshaut des Schalungskörpers 10. Nach Fig. 3 umfaßt die Stütz- und Gleitschalung außerdem eine Stirnschalung 34, die die Vorderseite eines Ringraumes abschließt, der zwischen der Außenwandung des Bauwerkes bzw. einer dort angebrachten Außenschalung, z.B. einer äußeren Betonschale um den Schalungskörper 10 gebildet ist. Die Stirnschalung 34 ist über eine hydraulisch längenveränderliche Abstützführung 70 an dem in Vortriebsrichtung vordersten Stützrahmen 40 abgestützt.

Die einzelnen Schalungssegmente 14 sind relativ zu ihren benachbarten Schalungssegmenten längsverschieblich, während jedes Schalungsblech 16 in Bezug auf seinen Längsträger 18 höhenveränderlich ist. Dichtelemente, die entlang den Längsseiten der Schalungsbleche 16 zwischen diesen angeordnet sind, dichten den vorstehend erwähnten Ringraum ab, d.h. sie verhindern ein Auslaufen von Beton, in das Innere des Schalungskörpers 16. Das Schalungsblech 16 und der zugeordnete Längsträger 18 jedes Schalungssegmentes 14 sind in Längsrichtung gegeneinander unverschieblich gekoppelt, während die hydraulischen Übertragungsglieder in Form der blähbaren Schläuche 50 bei jedem Schalungssegment 14 zwischen dem Schalungsblech 16 und dem Längsträger 18 angeordnet sind.

Je nach Anwendungsfall sind jeweils mehrere Schalungssegmente 14 zu unterschiedlichen Schalungssegmentgruppen 12, 22, 32 zusammengefaßt. Dabei sind für jede Gleitschalung ebensoviele Schalungssegmentgruppen 12, 22, 32 vorgesehen, wie Stützrahmen 40, 42, 44 vorhanden sind. Jede der Schalungssegmentgruppen 12, 22, 32 ist mit einem anderen der Stützrahmen 40, 42, 44 fest verbunden und auf den verbleibenden Stützrahmen gleitverschieblich gelagert.

Wie aus den Fig. 3, 4 und 6 ersichtlich ist, sind zwischen den einzelnen Stützrahmen 40, 42, 44 voneinander unabhängig betätigbare Druck-/Schub-Glieder in Form von hydraulischen Pressen 52 angeordnet, mit denen jeder Stützrahmen 40, 42, 44 für sich gegenüber den verbleibenden Stützrahmen verschiebbar ist.

Bei den in den Fig. 1 und 2 dargestellten Ausführungsformen sind drei Schalungssegmentgruppen 12, 22, 32 und drei Stützrahmen 40, 42, 44 vorgesehen, wobei bei der dargestellten Ausführungsform jede Schalungssegmentgruppe etwa 1/3 der Schalungshaut bildet. Je nach Anwendungsfall ist es jedoch ohne weiteres möglich, mehr Stützrahmen und Schalungssegmentgruppen vorzusehen und/oder die einzelnen Schalungssegmentgruppen unterschiedlich breit zu wählen, z.B. indem einander benachbarte Schalungssegmente in benachbarten Schalungssegmentgruppen beim einen Anwendungsfall einer Gruppe und beim anderen Anwendungsfall der anderen Gruppe zugeordnet und mit dem Stützrahmen fest verbunden werden, der zur Verschiebung der Gruppe dient. Von Einfluß für diese Wahl sind u.a. die zu erwartenden Reibungskräfte in den jeweiligen Bereichen der Schalungshaut und/oder die Reibungskräfte, die an Schalungssegmenten wirksam sind, wenn diese aus der Ruhestellung vorgeschoben werden sollen.

In Fig. 6 ist eine zweiteilige Ausbildung einer Gleitschalung in Form einer vorausschreitenden Ausbauschalung 2 und einer gleichartigen Stützschalung 4 dargestellt. Die Schalungssegmente 14 der beiden Schalungen 2 und 4 sind in Längsrichtung miteinander fluchtend angeordnet.

Bei den in den Fig. 5 und 7 gezeigten Ausführungsformen von Schalungssegmenten sind jeweils fünf parallel zueinander angeordnete Gruppen von blähbaren Schläuchen 50 vorgesehen, die auf der Rückseite des zugeordneten Schalungsbleches 16 bzw. 16a in zugeordneten Kammern untergebracht sind, die von Trennstegen 20 bzw. 20a begrenzt sind. Die Trennstege 20 bzw. 20a greifen dabei zwischen und um die Schläuche 50. Die äußeren Trennstege 20a sind dabei verlängert ausgebildet und greifen als seitliche Halteelemente um den zugeordneten Längsträger 18, so daß sie eine Querverschiebung zwischen dem Schalungsblech 16 bzw. 16a und dem Längsträger 18 verhindern.

Die Gruppen von blähbaren Schläuchen 50 können selber wiederum in einzelne Kammern unterteilt sein. Nach Fig. 5 ist eine Hydrauliksteueranordnung 60 vorgesehen, mit der in jedem der Schläuche 50 bzw. Schlauchkammern wahlweise ein voreingestellter Druckwert aufrechterhalten werden kann. Hierzu umfaßt die Hydraulikanordnung 60 eine Hydraulikpumpe und für jeden Schlauch 50 bzw. jede Kammer ein zugeordnetes Druckbegrenzungsventil, dessen Öffnungsdruck einstellbar ist.

Bei der in Fig. 7 dargestellten Ausführungsform ist das Schalungsblech 16a durch Zugfedern in eine gegenüber der Schalungshaut radial zurückgezogene Stellung vorgespannt. Weiterhin weist das Schalungsblech 16a auf seiner der Schalungshaut zugewendeten Seite eine elastisch-nachgiebige Abdeckung 17 auf.

Es wird nunmehr die Betriebsweise der selbstschreitenden Stütz- und Gleitschalung anhand der Fig. 4a, 4b, 4c und 6 näher erläutert.

Für ein Fortschreiten der Schalung wird ein beliebiger Stützrahmen, in Fig. 4a der mittlere Stützrahmen 42 mit Hilfe der zwischen den Stützrahmen 40, 42, 44 angeordneten Pressen 52 einschließlich der mit diesem Stützrahmen 42 fest verbundenen Schalungssegmentgruppe (die in der Zeichnung nicht im einzelnen dargestellt ist) um eine vorgewählte Schrittlänge x vorgeschoben. Vor Beginn des Vorschiebens werden die blähbaren Schläuche 50 der zugeordneten Schalungssegmentgruppe auf Transport geschaltet, d.h. der in den blähbaren Schläuchen herrschende Druck wird durch zugeordnete Druckbegrenzungsventile und die in der Hydraulikanordnung 60 vorgesehene Hydraulikpumpe auf einem vorgewählten Druckwert gehalten. Somit können die an der Betonwandung anliegenden Schalungsbleche 16 bzw. 16a auf Änderungen im Verlauf der Oberfläche der Betonwandung reagieren, d.h. bei einer Druckerhöhung entsprechend nachgeben bzw. bei einer Druckunterschreitung entsprechend ausgefahren werden. Wenn z.B. die Schalungsbleche 16 einer Schalungssegmentgruppe 12, 22 bzw. 32 beim Vorwandern eine engere Stelle im Beton passieren, dann wird ein Ansteigen des Druckes über die Überdruckventile abgebaut, so daß sich die betroffenen Schalungsbleche 16 bzw. 16a einwärts bewegen können. Droht dagegen der Druck in den blähbaren Schläuchen beim Passieren einer weiter werdenden Stelle abzufallen, so wird er von der Hydraulikpumpe aufrechterhalten und die betroffenen Schalungsbleche 16 bzw. 16a werden radial weiter nach außen geführt.

Wie in den Fig. 4b und 4c gezeigt ist, werden nachfolgend der hintere Stützrahmen 44 mit seiner zugeordneten Schalungssegmentgruppe und dann der vordere Stützrahmen 40 mit seiner zugeordneten Schalungssegmentgruppe jeweils um die Schrittlänge x vorgeschoben.

Wenn einer der Stützrahmen 40, 42, 44 mit seiner zugeordneten Schalungssegmentgruppe 12, 22, 32 vorgeschoben wird, stützt er sich über die an ihm angreifenden Pressen an wenigstens einem der anderen Stützrahmen ab, wobei die stationär gehaltenen Stützrahmen ihre Schalungssegmentgruppen gegen die Betonwandung gedrückt halten.

Nach Fig. 2 wird die Schalung über nicht näher bezeichnete hydraulische Stützpressen auf einer nicht näher bezeichneten Fahrbahn abgestützt. Auch der Druck in diesen Stützpressen wird gesteuert, so daß Unebenheiten in der Fahrbahn, sowie Konvergenzen oder Divergenzen der Fahrbahn in Bezug auf die Längsachse der Schalung ausgeglichen werden, indem die betreffenden Stützzylinder entsprechend ein- oder ausgefahren werden.

Nach Fig. 3 wird die Stirnschalung 34 durch nicht bezeichnete Dichtungen entlang dem Umfang des auszubetonierenden Ringraumes abgedichtet. Weiterhin wird die Stirnschalung 34 von einem in einem Druckzylinder längsverschieblichen Druckkolben der hydraulischen Abstützführung 70 geführt. Da die Abstützführung 70 an dem in Fortschreitrichtung vordersten Abstützrahmen 40 fest angebracht ist, kann die relative Lage der Stirnschalung 34 in Bezug auf den ringförmig geschlossenen vordersten Querschnitt der Schalungshaut geführt gehalten werden, unabhängig davon, ob gerade alle Schalungssegmentgruppen zusammen die vordere Ringfläche bilden oder eine oder mehrere der Schalungssegmentgruppen vorgeschoben worden sind. Außerdem ermöglicht es die hydraulische Führung der Stirnschalung 34, den Vorschub des Schalungskörpers 10 mit seiner Schalungshaut in gewissen Grenzen unabhängig von dem Einbringen des Betons in den Ringraum zu gestalten.

Wenn die Druckkraft des vor der Stirnschalung eingepumpten Betons im Verhältnis zu den Reibungskräften ausreicht, kann auch die gesamte Schalung wie bei der bekannten gattungsgemäßen Stütz- und Gleitschalung auf einmal vorbewegt werden, ohne daß die zuvor erläuterte Auflösung der Schalungsbewegung in Teilschritte der Schalungssegmentgruppen erforderlich ist.

Bei einem absatzweisen Betonierbetrieb, d.h. bei einem Betrieb, bei dem das Schalen und Betonieren zeitlich nacheinander ausgeführt werden, können die Schalungsbleche 16 jeder Schalungssegmentgruppe 12, 22, 32 vor deren weiteren Vorschub von der Betonwandung abgezogen werden, um einen Reibungseingriff zu verhindern. Die Vorwärtsbewegung der gesamten Stütz- und Gleitschalung kann somit in Teilabschnitten erfolgen, wobei die einzelnen Schalungssegmente bzw. Schalungssegmentgruppen nach dem Vorwandern wieder an die Betonwandung angedrückt werden, um die Reaktionskräfte aufnehmen zu können, die bei dem Vorschub der folgenden Schalungssegmentgruppen auftreten.

Die in Fig. 6 gezeigte zweiteilige Ausführung der Stütz- und Gleitschalung ist in solchen Fällen geeignet, wenn der auszuschalende Betonabschnitt insgesamt noch nicht die erforderliche Tragfähigkeit aufweist. In diesem Fall übernimmt die nachschreitende Stützschalung die Aufgabe der Abstützung, bis die erforderliche Tragfähigkeit in dem zugeordneten Betonabschnitt erreicht ist.

Wie bereits vorstehend erläutert worden ist, ist die nachschreitende Stützschalung 4 prinzipiell gleich aufgebaut wie die vorschreitende Ausbauschalung 2. Dabei sind natürlich die Schalungssegmentgruppen der Ausbauschalung 2 und der Stützschalung 4 so untereinander ausgewählt, daß sie in Längsrichtung fluchtend hintereinander liegen und miteinander vorschreiten können, so daß keine nachteilig großen Lücken zwischen den Schalungssegmentgruppen entstehen. Die Stützschalungssegmente werden vor dem Vorwandern vorteilhafterweise von der Betonwandung abgezogen. Hierzu sind sie bei der in Fig. 7 dargestellten Ausführungsform mit Zugfedern ausgestattet, die das Schalungsblech 16a auf den zugeordneten Längsträger 18 zu vorspannen. Wenn die blähbaren Schläuche 50 auf einen geringeren Druckwert oder drucklos geschaltet werden, werden die Schalungsbleche 16a durch die Zugfedern von der Betonwandung zurückgezogen.

Weiterhin weist bei der in Fig. 7 gezeigten Ausführungsform eines Stützschalungssegmentes das Schalungsblech 16a auf seiner zur Betonwandung hin gerichteten Oberfläche eine Abdeckung 17 aus elastisch-nachgiebigem Material auf, die dafür sorgt, daß das Stützschalungssegment auch in unebenen Bereichen des Betons diesen vollflächig stützt.

Wie der Fachmann weiß, ist es je nach Erhärtungsfortschritt der zu stützenden Betonwandung möglich, die Stützschalungssegmente mit geringerer Breite als die eigentlichen Schalungssegmente auszubilden oder bei einer entsprechenden bereits vorhandenen Tragfähigkeit des Beton nur noch bestimmte Bereiche, wie z.B. die Firstbereiche zu stützen.

Fig. 8 zeigt eine weitere Ausführungsform für eine hydraulische Abstützung der Schalungselement. Nach Fig. 8 ist ein flexibler Schlauch 55 zwischen den einander gegenüberliegenden Flächen des Längsträgers 18 und des Schalungsbleches 16 angeordnet. Die so begrenzte Kammer wird entlang den Längsseiten durch Längsseitenstege 20a abgeschlossen, die an dem Schalungsblech 16 angebracht sind.

Der flexible Schlauch 55 hat nur dichtende Funktion. Den Druck der Hydraulikflüssigkeit nehmen die die Kammer bzw. den Hohlraum umschließenden Wände 16, 18 und 20a auf.

## Patentansprüche

1. Selbstschreitende Stütz- und Gleitschalung zum Einbringen einer Ortbetonauskleidung beim Ausbau eines Stollens oder Tunnels oder ähnlich langgestreckten Bauwerkes mit einem sich in Längsrichtung des Bauwerkes und im wesentlichen parallel zu dessen Ausbruchswandung erstreckenden Schalungskörper (10), der in mehrere in Umfangrichtung nebeneinander liegende Schalungssegmente (14) unterteilt ist, wobei jedes Schalungssegment (14) ein äußeres Schalungselement (16, 16a) umfaßt, das auf einer zugeordneten Unterkonstruktion (18) abgestützt ist, wobei die Schalungselemente (16, 16a) gemeinsam eine äußere Schalungshaut bilden, mit einer Stirnschalung (34), die die Vorderseite des Ringraumes zwischen der Ausbruchswandung des Bauwerkes bzw. einer dort angebrachten Außenschalung, z.B. einer äußeren Betonschale (2) um den Schalungskörper (10), und dem Schalungskörper (10) abschließt und mit einer zumindest die Unterkonstruktionen (18) der Schalungselemente (14) tragenden Stützkonstruktion, die mehrere hintereinander angeordnete Stützrahmen (40, 42, 44) umfaßt, wobei die durch die Schalungshaut auf den eingebrachten Beton auszuübenden Abstützkräfte durch hydraulisch beaufschlagbare Übertragungsglieder (50) auf die wirksame Schalungsaußenfläche bringbar sind,
**dadurch gekennzeichnet**,
daß die Schalungssegmente (14) Schalungssegmentgruppen bilden,
daß wenigstens ebensoviele Schalungssegmentgruppen (12, 22, 32) wie Stützrahmen (40, 42, 44) vorgesehen sind, daß jede Schalungssegmentgruppe (12, 22, 32) mit einem anderen der Stützrahmen (40, 42, 44) fest verbunden und auf den verbleibenden Stützrahmen (40, 42, 44) gleitverschieblich gelagert ist,
daß in jedem Schalungssegment (14) die Übertragungsglieder (50) zwischen dem Schalungselement (16, 16a) und dessen zugeordneter Unterkonstruktion (18) angeordnet sind,
daß die Schalungselemente (16, 16a) und die zugeordneten Unterkonstruktionen (18) jeweils in Längsrichtung gegeneinander unverschieblich gekoppelt sind und
daß zwischen den einzelnen Stützrahmen (40, 42, 44) voneinander unabhängig betätigbare Druck-/Schub-Glieder (52) angeordnet sind, mit denen jeder Stützrahmen (40, 42, 44) für sich gegenüber den verbleibenden Stützrahmen (40, 42, 44) verschiebbar ist.

2. Gleitschalung nach Anspruch 1, dadurch **gekennzeichnet**, daß drei Schalungssegmentgruppen (12, 22, 32) und drei Stützrahmen (40, 42, 44) vorgesehen sind.

3. Gleitschalung nach Anspruch 1 oder 2, dadurch **gekennzeichnet**, daß die Unterkonstruktion jedes Schalungssegmentes (14) von einem Längsträger (18) gebildet ist, der mit einem der Stützrahmen (40, 42, 44) fest verbunden ist.

4. Gleitschalung nach Anspruch 1, dadurch **gekennzeichnet** daß die Schalungselemente Schalungsbleche (16, 16a) sind, zwischen denen die Schalungshaut schließende Dichtungen angeordnet sind.

5. Gleitschalung nach Anspruch 1, dadurch **gekennzeichnet**, daß die hydraulisch beaufschlagbaren Übertragungsglieder blähbare Schläuche (50) umfassen.

6. Gleitschalung nach Anspruch 5, dadurch **gekennzeichnet**, daß in jedem Schalungssegment (14) wenigstens zwei sich in dessen Längsrichtung erstreckende Gruppen blähbarer Schläuche (50) nebeneinander angeordnet sind.

7. Gleitschalung nach Anspruch 6, dadurch **gekennzeichnet**, daß auf der Rückseite jedes Schalungsbleches (16, 16a) Trennstege (20, 20a) angeordnet sind, die zwischen und um die Schläuche (50) greifen.

8. Gleitschalung nach Anspruch 7, dadurch **gekennzeichnet**, daß die äußeren Trennstege (20a) gleichzeitig als seitliche Halteelemente um den zugeordneten Längsträger (18) greifen und eine Querverschiebung zwischen Schalungsblech (16, 16a) und Längsträger (18) verhindern.

9. Gleitschalung nach einem der Ansprüche 5 bis 8, dadurch **gekennzeichnet**, daß jede Schlauchgruppe von einem durchgehenden Schlauch (50) gebildet ist.

10. Gleitschalung nach einem der Ansprüche 5 bis 8, dadurch **gekennzeichnet**, daß jede Schlauchgruppe mehrere hintereinander angeordnete, getrennt beaufschlagbare Schläuche (50) oder Schlauchkammern umfaßt.

11. Gleitschalung nach einem der Ansprüche 5 bis 8, dadurch **gekennzeichnet**, daß eine Hydrauliksteueranordnung (60) vorgesehen ist, mit der in jedem der Schläuche (50) bzw. Schlauchkammern wahlweise ein voreingestellter Druckwert aufrechterhalten werden kann.

12. Gleitschalung nach Anspruch 11, dadurch **gekennzeichnet**, daß die Hydraulikanordnung (60) eine Hydraulikpumpe und für jeden Schlauch (50) bzw. jede Kammer ein zugeordnetes Druckbegrenzungsventil aufweist, deren Öffnungsdruck einstellbar ist.

13. Gleitschalung nach Anspruch 1, **gekennzeichnet** durch eine zweiteilige Ausbildung in Form einer vorausschreitenden Ausbauschalung (2) und einer gleichartigen nachfolgenden Stützschalung (4), deren Schalungssegmente (14) in Längsrichtung miteinander fluchtend angeordnet sind.

14. Gleitschalung nach Anspruch 13, dadurch **gekennzeichnet**, daß die Schalungsbleche (16a) der Stützschalung (4) in eine gegenüber der Schalungshaut radial zurückgezogene Stellung vorgespannt sind.

15. Gleitschalung nach Anspruch 13 oder 14, dadurch **gekennzeichnet**, daß die Schalungsbleche (16a) der Stützschalung (4) auf der Seite der Schalungshaut eine elastisch-nachgiebige Abdeckung (17) aufweisen.

16. Gleitschalung nach Anspruch 1 oder 13, dadurch **gekennzeichnet**, daß die Stirnschalung (34), die dicht um die Schalungshaut herumgreift, über eine hydraulisch beaufschlagbare, längsverschiebliche Abstützführung (70) am vorderen Stützrahmen (40) abgestützt ist.

17. Gleitschalung nach Anspruch 5, dadurch **gekennezeichnet**, daß die hydraulisch beaufschlagbaren Übertragungsglieder in einem Schalungssegment von einem flexiblen Schlauch gebildet werden, der eine Kammer ausfüllt, die zwischen dem Schalungselement (16) und der zugeordneten Unterkonstruktion (18) gebildet und entlang den Längsseiten durch Seitenstege (20a) begrenzt ist.

## Claims

1. Self-advancing supporting and sliding shuttering for introducing an in-situ-concrete lining when lining a gallery or tunnel or similar elongate structure, having a shuttering body (10) which extends in the longitudinal direction of the structure and essentially parallel to the excavation wall thereof and is subdivided into a plurality of shuttering segments (14) which are located next to one another in the peripheral direction, each shuttering segment (14) comprising an outer shuttering element (16, 16a) supported on an associated substructure (18) and the shuttering elements (16, 16a) together forming an outer shuttering skin, having an end shuttering (34) which closes off the front side of the annular space between the excavation wall of the structure, or an outer shuttering fitted there, e.g. an outer concrete shell (2) around the shuttering body (10), and the shuttering body (10), and having a supporting structure which bears at least the substructures (18) of the shuttering elements (14) and comprises a plurality of supporting frames (40, 42, 44) arranged one behind the other, it being possible to transfer the supporting forces, to be exerted by the shuttering skin on the concrete which has been introduced, onto the effective shuttering outer surface by means of transfer members (50) which are hydraulically actuable, characterized in that the shuttering segments (14) form shuttering-segment groups, in that there are provided at least as many shuttering-segment groups (12, 22, 32) as supporting frames (40, 42, 44), in that each shuttering-segment group (12, 22, 32) is firmly connected to a different one of the supporting frames (40, 42, 44) and is mounted such that it can be displaced in a sliding manner on the remaining supporting frames (40, 42, 44), in that, in each shuttering segment (14), the transfer members (50) are arranged between the shuttering element (16, 16a) and the associated substructure (18) thereof, in that the shuttering elements (16, 16a) and the associated substructures (18) are coupled such that they cannot be displaced with respect to one another in the longitudinal direction in each case, and in that, between the individual supporting frames (40, 42, 44) there are arranged pressure/thrust members (52) which can be actuated independently of one another and by means of which each supporting frame (40, 42, 44) can be displaced individually with respect to the remaining supporting frames (40, 42, 44).

2. Sliding shuttering according to Claim 1, characterized in that three shuttering-segment groups (12, 22, 32) and three supporting frames (40, 42, 44) are provided.

3. Sliding shuttering according to Claim 1 or 2, characterized in that the substructure of each shuttering segment (14) is formed by a longitudinal load-bearing member (18) which is firmly connected to one of the supporting frames (40, 42, 44).

4. Sliding shuttering according to Claim 1, characterized in that the shuttering elements are shuttering metal sheets (16, 16a) between which there are arranged seals closing the shuttering skin.

5. Sliding shuttering according to Claim 1, characterized in that the transfer members which are hydraulically actuable comprise expandable hoses (50).

6. Sliding shuttering according to Claim 5, characterized in that, in each shuttering segment (14) at least two groups, extending in the longitudinal direction of said segment, of expandable hoses (50) are arranged one beside the other.

7. Sliding shuttering according to Claim 6, characterized in that separating webs (20, 20a) which engage between and around the hoses (50) are arranged on the rear side of each shuttering metal sheet (16, 16a).

8. Sliding shuttering according to Claim 7, characterized in that the outer separating webs (20a), as lateral retaining elements, at the same time engage around the associated longitudinal load-bearing members (18) and prevent transverse displacement between shuttering metal sheet (16, 16a) and longitudinal load-bearing member (18).

9. Sliding shuttering according to one of Claims 5 to 8, characterized in that each hose group is formed by a continuous hose (50).

10. Sliding shuttering according to one of Claims 5 to 8, characterized in that each hose group comprises a plurality of hoses (50) or hose chambers which are arranged one behind the other and are actuable separately.

11. Sliding shuttering according to one of Claims 5 to 8, characterized in that there is provided a hydraulic control arrangement (60) by means of which a preset pressure value may optionally be maintained in each of the hoses (50) or hose chambers.

12. Sliding shuttering according to Claim 11, characterized in that the hydraulic arrangement (60) has a hydraulic pump and, for each hose (50) or each chamber, an associated pressure control valve, the opening pressure of which is adjustable.

13. Sliding shuttering according to Claim 1, characterized by a two-part design in the form of a leading lining shuttering (2) and an identical following supporting shuttering (4), the shuttering segments (14) of which are arranged such that they are aligned with one another in the longitudinal direction.

14. Sliding shuttering according to Claim 13, characterized in that the shuttering metal sheets (16a) of the supporting shuttering (4) are prestressed into a position which is radially pulled back with respect to the shuttering skin.

15. Sliding shuttering according to Claim 13 or 14, characterized in that the shuttering metal sheets (16a) of the supporting shuttering (4) have, on the side of the shuttering skin, an elastically compliant covering (17).

16. Sliding shuttering according to Claim 1 or 13, characterized in that the end shuttering (34) which engages tightly around the shuttering skin is supported on the front supporting frame (40) via a hydraulically actuable, longitudinally displaceable supporting guide (70).

17. Sliding shuttering according to Claim 5, characterized in that the hydraulically actuable transfer members in a shuttering segment are formed by a flexible hose which fills a chamber which is formed between the shuttering element (16) and the associated substructure (18) and is delimited along the longitudinal sides by side webs (20a).

## Revendications

1. Coffrage support automoteur glissant pour la mise en place d'un revêtement en béton coulé sur place lors du soutènement d'une galerie, d'un tunnel ou d'un ouvrage analogue très allongé, coffrage comportant un corps de coffrage (10) s'étendant en direction longitudinale de l'ouvrage et pour l'essentiel parallèlement à sa paroi de percement,corps de coffrage qui est partagé en plusieurs segments (14) placés côte à côte en direction périphérique, chaque segment de coffrage (14) comprenant un élément externe (16,16a), qui prend appui sur un soubassement associé (18), les éléments de coffrage (16,16a) constituant ensemble une surface externe de coffrage, coffrage comportant un coffrage frontal (34), qui ferme la face avant de l'espace circulaire entre la paroi de percement de l'ouvrage ou un coffrage externe placé là, par exemple un coffrage externe (2) autour du corps de coffrage (10), et le corps de coffrage (10), coffrage comportant également, soutenant le soubassement (18) des éléments de coffrage (14), au moins une construction support, qui comporte plusieurs cadres supports (40,42,44) placés les uns derrière les autres, les forces d'appui exercées par la surface de coffrage sur le béton mis en place pouvant être amenées par des éléments de transfert (50), que l'on peut charger hydrauliquement, sur la surface externe active du coffrage,
**caractérisé en ce que**
les segments de coffrage (14) forment des groupes de segments de coffrage,
en ce qu'il est prévu au moins autant de groupes de segments de coffrage (12,22,32) que de cadres supports (40,42,44),
en ce que chaque groupe de segments de coffrage (12,22,32) est relié rigidement à l'autre des cadres supports (40,42,44) et est logé translatable par glissement sur le cadre support restant (40,42,44),
en ce que, dans chaque segment de coffrage (14), les éléments de transfert (50) sont placés entre l'élément de coffrage (16,16a) et son soubassement associé (18),
en ce que les éléments de coffrage (16,16a) et les soubassements associés (18) sont respectivement couplés, non translatables les uns par rapport aux autres en direction longitudinale et
en ce que des éléments à compression-poussée (52) actionnables indépendamment les uns des autres sont placés entre les cadres-supports (40,42,44) pris isolément, éléments au moyen desquels chaque cadre-support (40,42,44) peut en soi être translaté par rapport aux cadres-supports restants (40,42,44).

2. Coffrage selon la revendication 1, **caractérisé en ce qu**'il est prévu trois groupes de segments de coffrage (12,22,32) et trois cadres-supports (40, 42,44) .

3. Coffrage selon la revendication 1 ou 2, **caractérisé en ce que** le soubassement de chaque segment de coffrage (14) est constitué par un longeron (18), qui est relié rigidement à l'un des cadres-supports (40,42, 44).

4. Coffrage selon la revendication 1, **caractérisé en ce que** les éléments de coffrage sont des tôles de coffrage (16,16a), entre lesquelles sont placés des joints obturant la surface de coffrage.

5. Coffrage selon la revendication 1, **caractérisé en ce que** les éléments de transfert chargeables hydrauliquement comportent des boudins gonflables (50).

6. Coffrage selon la revendication 5, **caractérisé en ce que**, dans chaque segment de coffrage (14), s'étendant dans la direction longitudinale de celui-ci, sont placés côte à côte au moins deux groupes de boudins gonflables (50).

7. Coffrage selon la revendication 6, **caractérisé en ce que** des traverses de séparation (20, 20a), qui viennent en prise entre et autour des boudins (50), sont placées sur la face arrière de chaque tôle de coffrage (16,16a).

8. Coffrage selon la revendication 7, **caractérisé en ce que** les traverses externes de séparation (20a) viennent simultanément en prise, comme éléments latéraux de maintien, autour des longerons associés (18) et empêchent une translation transversale entre une tôle de coffrage (16,16a) et un longeron (18).

9. Coffrage selon l'une des revendications 5 à 8, **caractérisé en ce que** chaque groupe de boudins est constitué par un boudin continu (50).

10. Coffrage selon l'une des revendications 5 à 8, **caractérisé en ce que** chaque groupe de boudins comporte plusieurs boudins (50) ou chambres souples placés les uns derrière les autres, chargeables séparément.

11. Coffrage selon l'une des revendications 5 à 8, **caractérisé en ce** qu'il est prévu un dispositif de commande hydraulique (60), grâce auquel, dans chacun des boudins (50) ou des chambres souples, l'on peut maintenir au choix une valeur de pression présélectionnée.

12. Coffrage selon la revendication 11, **caractérisé en ce que** le dispositif hydraulique (60) comporte une pompe hydraulique et, pour chaque boudin (50) ou chaque chambre, une soupape de limitation de pression associée, dont la pression d'ouverture est réglable.

13. Coffrage selon la revendication 1, **caractérisé** par une configuration en deux parties sous forme d'un coffrage de soutènement (2), qui avance devant et d'un coffrage support (4) identique faisant suite, coffrages dont les segments (14) sont alignés entre eux en direction longitudinale.

14. Coffrage selon la revendication 13, **caractérisé en ce que** les tôles de coffrage (16a) du coffrage support (4) sont précontraints dans une position radiale en retrait par rapport à la surface de coffrage.

15. Coffrage selon la revendication 13 ou 14, **caractérisé en ce que** les tôles de coffrage (16a) du coffrage support (4) présentent sur le côté de la surface de coffrage un revêtement élastiquement déformable (17).

16. Coffrage selon la revendication 1 ou 13, **caractérisé en ce que** le coffrage frontal(34), qui vient en prise, de manière étanche, autour de la surface de coffrage, prend, par l'intermédiaire d'un guide support (70) chargeable hydrauliquement, déplaçable longitudinalement, appui sur le cadre-support avant (40).

17. Coffrage selon la revendication 5, **caractérisé en ce que** les éléments de transfert chargeables hydrauliquement sont, dans un segment de coffrage, formés par un tuyau flexible, qui remplit une chambre constituée entre l'élément de coffrage (16) et le soubassement associé (18) et limitée, le long des côtés longitudinaux par des traverses latérales (20a).
